# EUROPÄISCHE PATENTSCHRIFT

(11) **EP 1 238 605 B1**
(45) Veröffentlichungstag und Bekanntmachung des Hinweises auf die Patenterteilung: **11.10.2006**
(21) Anmeldenummer: 02004054.9
(22) Anmeldetag: 23.02.2002
(51) Int. Cl.: A47B 95/00

(54) **Schrankaufhängevorrichtung**
Suspension fitting for cabinet
Accessoire de suspension pour armoire

(30) Priorität: 03.03.2001 DE 20103728 U
(43) Veröffentlichungstag der Anmeldung: 11.09.2002
(73) Patentinhaber: Hettich-Heinze GmbH & Co. KG, 32139 Spenge (DE)
(72) Erfinder: Brinkmann, Manfred, 32609 Hüllhorst (DE); Amon, Michael, 32469 Petershagen (DE); Hellmann, Jürgen, 33619 Bielefeld (DE)
(74) Vertreter: Dantz, Jan Henning

(56) Entgegenhaltungen:
- EP-A- 0 555 675
- DE-A- 2 901 251
- DE-A- 3 017 940
- DE-U- 20 103 728
- US-A- 5 611 637

## Beschreibung

Die vorliegende Erfindung betrifft eine Schrankaufhängevorrichtung mit einer Basisplatte und einem daran justierbar angeschlossenen Anhängehaken, wobei die Basisplatte im montierten Zustand auf der Rückwand eines Schrankmöbels aufliegt und mit in Bohrungen seiner Seitenwand des Schrankmöbels eintreibbaren Tragteilen versehen ist und durch Befestigungsmittel gegenüber der Rückwand fixierbar ist.

Eine Schrankaufhängevorrichtung der gattungsgemäßen Art ist aus der DE 295 07 071 U1 bekannt.

Bei bekannten Aufhängevorrichtungen der gattungsgemäßen Art ist eine Fixierung der Basisplatte relativ zur Rückwand eines Schrankmöbels bislang aufwendig und montageintensiv verwirklicht.

Der vorliegenden Erfindung liegt insoweit die Aufgabe zugrunde, eine Schrankauf hängevorrichtung der gattungsgemäßen Art zu schaffen, die einfach aufgebaut, preiswert herstellbar und dabei besonders einfach gegenüber der Rückwand eines Schrankmöbels fixierbar ist.

Diese Aufgabe wird erfindungsgemäß dadurch gelöst, daß als Befestigungsmittel zur Fixierung der Basisplatte gegenüber einer Rückwand eines Schrankmöbels einfache Spreizdübel, Verriegelungsteile mit Hintergreifungsköpfen oder Blindniete vorgesehen sind.

Bei einer erfindungsgemäßen Schrankaufhängevorrichtung werden die Hauptbelastungen über die in die ohnehin stabile Seitenwand eines Schrankmöbels eingreifenden Tragteile abgetragen und die verhältnismäßig einfach gestaltete Verbindung zwischen der Basisplatte und der Rückwand eines Schrankmöbels dient letztendlich nur noch zur Lagefixierung der gesamten Schrankaufhängevorrichtung gegenüber einem entsprechenden Schrankmöbel, wenngleich auch in diesem Bereich noch eine geringfügige Kraftabtragung erfolgen kann.

Die Befestigungsmittel zur Fixierung der Basisplatte gegenüber einer Rückwand eines Schrankmöbels sind äußerst einfach konzipiert und ermöglichen eine weitestgehend werkzeugfreie Montage.

Weitere Merkmale der Erfindung sind Gegenstand von Unteransprüchen.

Ausführungsbeispiele der Erfindung sind in den beigefügten Zeichnungen dargestellt und werden im folgenden näher beschrieben.

Es zeigen:
- Figur 1: eine rückseitige Teilansicht eines Schrankmöbels mit einer noch nicht am Schrankmöbel befestigten, erfindungsgemäßen Aufhängevorrichtung,
- Figur 2: eine der Figur 1 entsprechende Perspektivdarstellung, bei der eine Basisplatte der Schrankaufhängevorrichtung gegenüber einer Seitenwand des Schrankmöbels befestigt, aber noch nicht gegenüber der Rückwand fixiert ist,
- Fig. 3-5: mehrere Ansichten eines Befestigungsmittels zur Fixierung des Basisteiles gegenüber der Rückwand eines Schrankmöbels,
- Figur 6: eine perspektivische Teildarstellung eines Befestigungsmittels zur Fixierung der Basisplatte nach einem weiteren Ausführungsbeispiel der Erfindung,
- Fig. 7-9: das Befestigungsmittel gemäß Figur 6 in drei verschiedenen Ansichten,
- Fig. 10-12: verschiedene Ansichten eines Befestigungsmittels zur Fixierung einer Basisplatte gegenüber einer Rückwand eines Schrankmöbels nach einem weiteren Ausführungsbeispiel der Erfindung,
- Fig. 13-15: ein Befestigungsmittel nach einem weiteren Ausführungsbeispiel der Erfindung in verschiedenen Ansichten,
- Fig. 16-17: verschiedene Ansichten eines bügelartigen Befestigungsmittels zur Fixierung einer Basisplatte gegenüber einer Rückwand eines Schrankmöbels,
- Figur 18: eine der Figur 2 entsprechende perspektivische Teildarstellung einer Schrankaufhängevorrichtung nach einem weiteren Ausführungsbeispiel der Erfindung,
- Figur 19: eine weitestgehend der Figur 18 entsprechende perspektivische Teildarstellung eines weiteren Ausführungsbeispieles der Erfindung,
- Figur 20: eine perspektivische Teildarstellung der Basisplatte gemäß der Figur 19 von der Auflageseite auf einer Möbelrückwand her gesehehen,
- Fig. 21-22: ein dübelartiges Befestigungsmittel zur Fixierung einer Basisplatte in verschiedenen Ansichten,
- Fig.23-25: verschiedene Ansichten eines weiteren Befestigungsmittels zur Fixierung einer Basisplatte gegenüber der Rückwand eines Schrankmöbels,
- Fig. 29-31: ein weiteres, dübelartiges Befestigungselement in verschiedenen Ansichten,
- Fig. 32-34: verschiedene Ansichten eines weiteren, dübelartigen Befestigungsmittels,
- Figur 35: eine perspektivische Teildarstellung des rückseitigen Bereiches eines Schrankmöbels mit einer noch nicht am Schrankmöbel festgelegten Basisplatte nach einem weiteren Ausführungsbeispiel der Erfindung,
- Figur 36: eine Detaildarstellung eines Verriegelungsteiles der Basisplatte gemäß Figur 35 in etwas vergrößerter Darstellung,
- Figur 37: eine Detaildarstellung eines Verriegelungsteiles einer Basisplatte nach einem weiteren Ausführungsbeispiel der Erfindung,
- Figur 38: eine weitere Detaildarstellung eines Basisteiles mit einem Verriegelungsteil,
- Figur 39: eine perspektivische Teildarstellung einer Basisplatte mit einem Verriegelungsteil nach einem weiteren Ausführungsbeispiel der Erfindung,
- Figur 40: einen Horizontalschnitt durch den Wirkbereich des Verriegelungsteiles der Basisplatte gemäß Figur 39 im montierten Zustand,
- Figur 41: eine perspektivische Teildarstellung eines rückwärtigen Bereiches eines Schrankmöbels mit angesetzter Basisplatte einer Schrankaufhängevorrichtung nach einem weiteren Ausführungsbeispiel der Erfindung.

In Figur 1 ist mit dem Bezugszeichen 1 insgesamt ein Schrankmöbel bezeichnet, an dem eine Schrankaufhängevorrichtung 2 befestigbar ist.

Die Schrankaufhängevorrichtung 2 besteht im wesentlichen aus einer Basisplatte 3 und einem daran justierbar angeschlossenen Aufhängehaken 4.

Die Basisplatte 3 ist im Bereich einer Längskante mit mehreren Tragteilen 5 versehen, die in Aufnahmebohrungen 6 einer Seitenwand 7 des Schrankmöbels 1 eintreibbar sind und die dazu dienen, die auf das Schrankmöbel 1 einwirkenden Kräfte über das Basisteil 3 und den Aufhängehaken 4 in ein wandseitig fest montierbares Gegenstück zum Aufhängehaken 4 abzutragen.

Der Aufhängehaken 4 ist in bekannter Weise gegenüber dem Basisteil 3 sowohl parallel zur Seitenwand 7 eines Schrankmöbels 1 wie auch lotrecht zur Rückwand 8 eines Schrankmöbels 1 justierbar. Hierzu sind verschiedene Justierschrauben vorgesehen, die durch Justierbohrungen 9 innerhalb der Rückwand 8 von der Innenseite des Schrankmöbels 1 aus gesehen zugänglich sind.

Die auf der Rückwand 8 aufliegende Basisplatte 3 muß gegenüber dieser Rückwand 8 fixiert werden.

Hierzu ist nach dem Ausführungsbeispiel gemäß den Figuren 2-5 ein Befestigungsmittel vorgesehen, welches aus einer Grundschiene 10 mit zwei daran angeformten Dübeln 11 besteht, welche von der Innenseite des Schrankmöbels 1 ausgehend die Rückwand 8 im Bereich von Durchsteckbohrungen 12 durchtreten und deren Köpfe auch noch Befestigungsbohrungen 13 der Basisplatte 3 durchtreten und diese Basisplatte 3 hintergreifen. Die Dübel 11 sind axial mit einem Durchtrittskanal 14 ausgestattet, der das Eintreiben von Sicherungsstiften 15 ermöglicht, um die montierte Position der Dübel 11 zu sichern.

Die Grundschiene 10 ist mit den Dübeln 11 gemeinsam einstückig aus Kunststoff gefertigt und jeweils benachbart einem Dübel 11 mit einem Filmscharnier 16 versehen. Dadurch ist es ohne weiteres möglich, zum Zwecke einer notwendig werdenden Demontage - gegebenenfalls nach Entfernung der alternativ eingetriebenen Sicherungsstifte 15 - die Dübel 11 wieder aus dem Eingriffsbereich herauszuziehen.

Auch können die Justierbohrungen 9 jeweils durch Wegklappen der Grundschiene 10 mittels der Filmscharniere 16 wahlweise freigelegt werden, falls eine Justierung der Aufhängevorrichtung notwendig sein sollte.

Die Grundschiene 10 bedeckt darüber hinaus die Justierbohrungen 9 innerhalb der Rückwand 8 des Schrankmöbels 1.

In den Figuren 6-9 ist ein Ausführungsbeispiel für eine Befestigungseinrichtung gezeigt, die im Unterschied zum Ausführungsbeispiel nach den Figuren 2-5 lediglich einen Dübel 11 aufweist. Am anderen Ende der Grundschiene 10 ist lediglich ein ringförmiger Ansatz 17 angeformt, der in eine Justierbohrung 9 einer Rückwand 8 eines Schrankmöbels eingreifen kann.

Auch hier ist benachbart zum Dübel 11 ein Filmscharnier 16 vorgesehen, so daß eine eventuell notwendig werdende Demontage oder Justierung ohne weiteres durchführbar ist.

Die Befestigungsvorrichtung nach dem Ausführungsbeispiel gemäß den Figuren 10-12 entspricht nahezu identisch dem Ausführungsbeispiel nach den Figuren 6-9, unterscheidet sich von diesem Ausführungsbeispiel aber durch eine andere Gestaltung des Dübels 11. Hier ist der Dübel 11 mit einem geschlossenen Kopfbereich ausgestattet, gleichwohl aber mit der notwendigen Flexibilität ausgestattet, da dieser Dübel 11 als Hohlkörper ausgebildet ist.

Die Befestigungsvorrichtung nach den Figuren 13-15 entspricht in ihrem grundsätzlichen Aufbau der Befestigungsvorrichtung nach den Figuren 6-9, allerdings ist hier der Dübel 11 lediglich mit zwei einander diametral gegenüber liegenden Verankerungsköpfen 18 ausgestattet.

Bei den bislang dargestellten Ausführungsbeispielen sind Dübel 11 dargestellt und beschrieben worden, die mit einer Grundschiene 10 gemeinsam einstückig aus Kunststoff hergestellt sind.

Der Vorteil der Grundschiene liegt in der Überdeckung der Justierbohrungen 9 der Rückwand 8.

Sofern auf eine Abdeckung dieser Justierbohrungen 9 verzichtet oder diese mit anderen Kappen durchgeführt werden soll, können zur Fixierung der Basisplatte 3 gegenüber einer Rückwand 8 auch einfache Dübel 11 Verwendung finden, wie beispielsweise in den Figuren 16 und 17 dargestellt. In einem derartigen Falle wird jeweils ein Dübel 11 durch die Rückwand 8 und die Befestigungsbohrungen 13 der Basisplatte 3 hindurchgetrieben.

Bei den bislang beschriebenen Ausführungsbeispielen werden die Dübel 11 von der Innenseite des Schrankmöbels 1 aus gesehen montiert.

Die Figuren 18 und 19 zeigen, daß auch die Möglichkeit besteht, die Montage von der Rückseite des Schrankmöbels 1 aus gesehen durchzuführen, wobei dann wiederum lediglich einfache Dübel 11 durch die Befestigungsbohrungen 13 und die entsprechenden Durchsteckbohrungen 12 hindurchgesteckt werden.

Sofern bei einer rückseitigen Montage, so wie in den Figuren 18 und 19 gezeigt, der dort aus Übersichtlichkeitsgründen nicht dargestellte Aufhängehaken störend sein sollte, kann die Basisplatte 3 auch mit seitlich angebrachten Flanschen 19 ausgestattet sein, welche dann die jeweilige Befestigungsbohrung 13 aufweisen, so wie in Figur 18 durch die strichpunktierten Linien im oberen Endbereich der Basisplatte 3 angedeutet.

Die Figur 20 zeigt eine Basisplatte 3 mit einem durchgesteckten Dübel 11 von der Auflageseite her, also von der Seite aus betrachtet, mit der die Basisplatte 3 im montierten Zustand auf einer Rückwand 8 eines Schrankmöbels aufliegt.

Die Figuren 21-33 zeigen verschiedene Ausführungsformen von Dübeln 11 zur Fixierung der Basisplatte 3 einer Schrankaufhängevorrichtung 2 gegenüber einer Rückwand 8 eines Schrankmöbels 1 und machen deutlich, daß vielfältige Ausführungsformen von Dübeln 11 mit federnden, da geschlitzten Köpfen ebenso Verwendung finden können wie insgesamt klammerartig ausgebildete Dübel 11.

Die Figuren 35-40 zeigen insgesamt Ausführungsformen der Erfindung, bei denen die Befestigungsvorrichtung zur Fixierung der Basisplatte 3 gegenüber einer Rückwand 8 aus Verriegelungsteilen 20 mit Hintergreifungsköpfen 21 bestehen, die einstückig mit der Basisplatte 3 hergestellt oder fest mit der Basisplatte 3 verbunden sein können.

So zeigen die Figuren 35 und 36 eine Basisplatte 3, bei der in einem stirnseitigen Ende ein Verriegelungsteil 20 mit einem Hintergreifungskopf 21 einstückig an die Basisplatte 3 angeformt ist. Der Hintergreifungskopf 21 kann durch eine schlüssellochartige Durchbrechung 22 der Rückwand hindurchgesteckt werden und liegt danach auf der Innenseite der Rückwand 8 auf. Durch seitliches Verschieben des Basisteiles 3 können nun nicht nur die Tragteile 5 in die Aufnahmebohrungen 6 der Seitenwand 7 eingetrieben werden, sondern es wird auch der Hintergreifungskopf 21 gegenüber dem entsprechend groß dimensionierten Bereich der schlüssellochartigen Ausnehmung 22 verschoben, so daß ein sicheres Fixieren der Basisplatte 3 gegenüber der Rückwand 8 gewährleistet ist.

Der größere Bereich der schlüssellochartigen Aussparung 22 kann von der Schrankinnenseite her durch eine Verschlußkappe 22a verdeckt werden.

Figur 37 deutet an, daß ein Verriegelungsteil 20 mit einem Hintergreifungskopf 21 auch an einer Basisplatte 3 als externes Bauteil angenietet sein kann.

Beim Ausführungsbeispiel nach Figur 38 ist der Hintergreifungskopf 21 im Gegensatz zum Ausführungsbeispiel nach den Figuren 35 und 36 nicht mit über das Verriegelungsteil 20 im übrigen hinaus vorstehenden Bereichen versehen, so daß eine einfache Durchsteckbohrung 23 innerhalb der Rückwand 8 eines Schrankmöbels genügt, um den Hintergreifungkopf 21 des Verriegelungsteiles 20 durch diese Rückwand 8 hindurchzustecken und durch seitliches Verschieben des gesamten Basisteiles 3 eine Fixierung gegenüber der Rückwand 8 zu bewirken.

Eine Verfeinerung dieser Lösung zeigt Figur 39, bei der der Hintergreifungskopf 21 als federnder Rasthaken ausgebildet ist. In der Rückwand 8 ist neben der Durchsteckbohrung 23 eine Rastbohrung 24 vorgesehen, in die der rasthakenartige Teil des Hintergreifungskopfes 21 bei entsprechend seitlicher Verschiebung der Basisplatte 3 einrastet, so daß sich eine zusätzliche, selbsttätig wirkende Sicherung der Lage des Basisteiles 3 ergibt.

Figur 41 schließlich zeigt noch eine Ausführungsform, bei der als Befestigungsmittel zur Fixierung der Basisplatte 3 gegenüber der Rückwand 8 ein Blind- oder Pop-Niet 25 Verwendung findet. Auch ein derartiges Befestigungsmittel erlaubt eine einfache und kostengünstige Montage sowie Fixierung der Basisplatte 3 gegenüber der Rückwand 8 eines Schrankmöbels 1, stellt aber im Gegensatz zu den bisher beschriebenen Ausführungsformen keine lösbare Verbindung mehr dar.

Da normalerweise in der Praxis eine Demontage einer Aufhängevorrichtung kaum vorkommt, muß dies allerdings nicht als Nachteil angesehen werden.

## Patentansprüche

1. Schrankaufhängevorrichtung (2) mit einer Basisplatte (3) und einem daran justierbar angeschlossenen Aufhängehaken (4), wobei die Basisplatte (3) im montierten Zustand auf der Außenseite der Rückwand (8) eines Schrankmöbels (1) aufliegt und mit in Bohrungen (6) einer Seitenwand (7) des Schrankmöbels (1) eintreibbaren Tragteilen (5) versehen ist und durch Befestigungsmittel gegenüber der Rückwand (8) fixierbar ist, **dadurch gekennzeichnet, dass** als Befestigungsmittel zur Fixierung der Basisplatte (3) gegenüber einer Rückwand (8) eines Schrankmöbels (1) einfache Spreizdübel (11), Verriegelungsteile (20) mit Hintergreifungsköpfen (21) oder Blind-Niete (25) vorgesehen sind.

2. Schrankaufhängevorrichtung nach Anspruch 1, **dadurch gekennzeichnet, daß** die Spreizdübel (11) einstückig mit einer Grundschiene (10) aus Kunststoff hergestellt sind und daß die Grundschiene (10) benachbart jedem Dübel (11) mit einem Filmscharnier (16) ausgestattet ist.

3. Schrankaufhängevorrichtung nach Anspruch 1 oder 2, **dadurch gekennzeichnet, daß** in einen Durchgangskanal (14) der Dübel (11) ein Sicherungsstift (15) eintreibbar ist.

4. Schrankaufhängevorrichtung nach einem oder mehreren der vorhergehenden Ansprüche, **dadurch gekennzeichnet, daß** mittels der Grundschiene (10) Justierbohrungen (9) der Rückwand (8) abdeckbar sind.

5. Schrankaufhängevorrichtung nach Anspruch 1, **dadurch gekennzeichnet, daß** an der Basisplatte (3) mindestens eine Befestigungsvorrichtung in Form eines Verriegelungsteiles (20) mit einem Hintergreifungskopf (21) einstückig angeformt ist.

6. Schrankaufhängevorrichtung nach Anspruch 1, **dadurch gekennzeichnet, daß** an der Basisplatte (3) mindestens eine Befestigungsvorrichtung in Form eines Verriegelungsteiles (20) mit einem Hintergreifungskopf (21) als separates Bauteil angenietet oder anderweitig befestigt ist.

7. Schrankaufhängevorrichtung nach einem der vorhergehenden Ansprüche, **dadurch gekennzeichnet, daß** der Hintergreifungskopf (21) eines Verriegelungsteiles (21) als federnder Rasthaken ausgebildet ist.

8. Schrankaufhängevorrichtung nach Anspruch 1, **dadurch gekennzeichnet, daß** zur Fixierung der Basisplatte (3) gegenüber einer Rückwand (8) eines Schrankmöbels (1) mindestens ein Blind-Niet (25) vorgesehen ist.

## Claims

1. Cupboard-mounting apparatus (2) having a base plate (3) and a suspension hook (4) connected adjustably thereto, wherein the base plate (3), in the installed state, rests on the outer side of the rear wall (8) of a cupboard unit (1) and is provided with bearing parts (5) which can be driven into boreholes (6) in a side wall (7) of the cupboard unit (1) and can be fixed by fastening means against the rear wall (8),
**characterized in that**, as fastening means for fixing the base plate (3) against a rear wall (8) of a cupboard unit (1), simple straddling dowels (11), locking parts (20) having back-gripping heads (21), or blind rivets (25) are provided.

2. Cupboard-mounting apparatus according to Claim 1, **characterized in that** the straddling dowels (11) are made of plastic in one piece with a foundation rail (10), and **in that** the foundation rail (10), adjacent to each dowel (11), is equipped with a film hinge (16).

3. Cupboard-mounting apparatus according to Claim 1 or 2, **characterized in that** a locking pin (15) can be driven into a through-channel (14) in the dowels (11).

4. Cupboard-mounting apparatus according to one or more of the preceding claims, **characterized in that** adjusting boreholes (9) in the rear wall (8) can be covered by means of the foundation rail (10).

5. Cupboard-mounting apparatus according to Claim 1, **characterized in that** at least one fastening device in the form of a locking part (20) having a back-gripping head (21) is formed integrally onto the base plate (3).

6. Cupboard-mounting apparatus according to Claim 1, **characterized in that** at least one fastening device in the form of a locking part (20) having a back-gripping head (21) is riveted onto the base plate (3) as a separate component or is otherwise fastened thereto.

7. Cupboard-mounting apparatus according to one of the preceding claims, **characterized in that** the back-gripping head (21) of a locking part (20) is configured as a resilient latching hook.

8. Cupboard-mounting apparatus according to Claim 1, **characterized in that** at least one blind rivet (25) is provided for fixing the base plate (3) against a rear wall (8) of a cupboard unit (1).

## Revendications

1. Dispositif de suspension pour armoire (2) comportant une plaque de base (3) et un crochet de suspension (4) monté sur celle-ci de manière réglable, la plaque de base (3) est fixé étant supporté à l'état monté, sur la face extérieure de la paroi arrière (8) d'une armoire (1) et étant pourvu d'éléments porteurs (5) pouvant être enfoncés dans des trous (6) d'une paroi latérale (7) de l'armoire (1) et pouvant être fixé par des moyens de fixation contre la paroi arrière (8), **caractérisé en ce que** des chevilles expansives simples (11), des éléments de verrouillage (20) avec des têtes de prise arrière (21) ou des rivet aveugles (25) sont prévus comme moyens de fixation pour fixer la plaque de base (3) contre une paroi arrière (8) d'une armoire (1).

2. Dispositif de suspension pour armoire selon la revendication 1, **caractérisé en ce que** les chevilles expansives (11) sont fabriquées d'un seul tenant avec un rail de base (10) en matière synthétique et **en ce que** le rail de base (10) voisin de chaque cheville (11) est équipé d'une charnière pelliculaire (16).

3. Dispositif de suspension pour armoire selon la revendication 1 ou 2, **caractérisé en ce qu'**une goupille de sécurité (15) est enfoncée dans un canal de passage (14) de la cheville (11).

4. Dispositif de suspension pour armoire selon une ou plusieurs des revendications précédentes, **caractérisé en ce que** des trous de réglage (9) de la paroi arrière (8) peuvent être recouverts à l'aide du rail de base (10).

5. Dispositif de suspension pour armoire selon la revendication 1, **caractérisé en ce qu'**au moins un dispositif de fixation sous la forme d'un élément de verrouillage (20) avec tête de prise arrière (21) est formé d'un seul tenant sur la plaque de base (3).

6. Dispositif de suspension pour armoire selon la revendication 1, **caractérisé en ce qu'**au moins un dispositif de fixation sous la forme d'un élément de verrouillage (20) avec tête de prise arrière (21) est fixé sur la plaque de base (3) par rivetage ou d'une autre manière comme élément de construction distinct.

7. Dispositif de suspension pour armoire selon l'une des revendications précédentes, **caractérisé en ce que** la tête de prise arrière (21) d'un élément de verrouillage (21) est conçue comme crochet d'arrêt élastique.

8. Dispositif de suspension pour armoire selon la revendication 1, **caractérisé en ce qu'**au moins un rivet aveugle (25) est prévu pour fixer la plaque de base (3) contre une paroi arrière (8) d'une armoire (1).
